# FASCICULE DE BREVET EUROPEEN

(11) **EP 3 607 546 B1**
(45) Date de publication et mention de la délivrance du brevet: **06.09.2023**
(21) Numéro de dépôt: 18720766.7
(22) Date de dépôt: 23.03.2018
(51) Int. Cl.: G10K 11/178

(54) **DISPOSITIF DE CONTRÔLE ACTIF DE L'ISOLATION PHONIQUE DANS L'HABITACLE D'UN VÉHICULE AUTONOME**
VORRICHTUNG ZUR AKTIVEN STEUERUNG DER SCHALLDÄMMUNG IN EINEM PASSAGIERRAUM EINES AUTONOMEN FAHRZEUGS
DEVICE FOR ACTIVE CONTROL OF SOUND INSULATION IN AN AUTONOMOUS VEHICLE PASSENGER COMPARTMENT

(30) Priorité: 04.04.2017 FR 1752910
(43) Date de publication de la demande: 12.02.2020
(73) Titulaire: PSA Automobiles SA, 78300 Poissy (FR)
(72) Inventeur: POGNON, Jean Luc, 92800 Puteaux (FR); DIAKITE KABA, Saran, 91570 Bievres (FR); BREVET, Franck, 78150 Le Chesnay (FR); DELENNE, Sandrine, 91120 Palaiseau (FR); CHARTON, Virgile, 75016 Paris 16 (FR)
(86) Numéro de dépôt international: PCT/FR2018/050716
(87) Numéro de publication internationale: WO 2018/185395

(56) Documents cités:
- WO-A2-2007/063467
- US-A1- 2012 230 504
- US-A1- 2012 257 763
- US-A1- 2015 030 175

## Description

L'invention concerne les véhicules à conduite autonome, éventuellement de type automobile, et plus précisément le contrôle des sons audibles dans les habitacles de tels véhicules.

Les véhicules à conduite autonome (ou plus simplement véhicules autonomes), généralement de type automobile, comprennent un dispositif d'assistance chargé de les conduire sans que leur conducteur n'agisse sur leur volant. Certains d'entre eux peuvent être au choix conduits par leur conducteur pendant une phase de conduite manuelle, ou de façon totalement autonome pendant une phase de conduite autonome, et il existe une phase de transition survenant entre une phase de conduite autonome et une phase de conduite manuelle.

Pendant une phase de conduite autonome, c'est le dispositif d'assistance qui gère totalement la conduite, qu'il y ait ou non un conducteur dans le véhicule. Pendant une phase de transition entre une phase de conduite autonome et une phase de conduite manuelle, le conducteur reprend le contrôle complet de la conduite après sollicitations (par exemple visuelles ou sonores) du véhicule, et donc le dispositif d'assistance cesse de contrôler le véhicule. Pendant une phase de transition entre une phase de conduite manuelle et une phase de conduite autonome, le dispositif d'assistance prend le contrôle de la conduite et donc le conducteur cesse de contrôler le véhicule, selon le niveau d'automatisation.

Lorsqu'un véhicule à conduite autonome est dans une phase de conduite (totalement) autonome, son conducteur peut faire ce qui lui plait, et notamment se reposer, lire, travailler, téléphoner, discuter ou manger. Dans ces situations, il arrive fréquemment que le conducteur désire être au calme dans l'habitacle. Or, ce calme est très rarement présent du fait des nombreux sons générés dans l'environnement extérieur de son véhicule. Par conséquent, le conducteur ne profite généralement pas de la totalité des avantages conférés par une phase de conduite autonome.

Il a certes été proposé, notamment dans le document brevet US 2015/0030175, de détecter l'état de la route sur laquelle circule un véhicule afin de déterminer dans une base de données embarquée un enregistrement sonore correspondant à cet état et permettant, lorsqu'il est diffusé dans l'habitacle par un haut-parleur, de masquer au moins partiellement, par un effet d'atténuation, les bruits caractéristiques qui sont induits par le roulage. On comprendra qu'une telle solution n'est efficace que pour ce qui concerne les bruits de roulage, et encore lorsqu'ils correspondent à un état de route parfaitement connu, et ne permet pas de s'affranchir dans l'habitacle, au moins partiellement, de tous les autres sons présents dans l'environnement extérieur du véhicule. *On connait par le document* WO 2007/063467 *un système pour la réduction de bruit de fond, selon lequel : un premier étage de filtre comporte un microphone de référence pour la détection d'un signal bruité et un filtre, un étage d'annulation de bruit comporte un chemin acoustique relié à la sortie de l'étage de filtre, et un chemin électrique est relié à la sortie de l'étage de filtre. On connait par le document* US 2012/230504 *un système produisant, pour un bruit se répandant dans une chambre d'un corps mobile, un son de la phase inversée acoustiquement sorti dans la chambre de manière à annuler le bruit. Lorsque le son détecté à l'extérieur du corps mobile est un son spécifique prédéfini, la quantité d'annulation de l'action d'annulation de bruit est automatiquement réduite. On connait par le document* US 2012 / 257763 *un système de modification du son dans un véhicule. Le système comprend un contrôleur de réduction active du bruit (ANR), un contrôleur d'amélioration du son du moteur (ESE) et un contrôleur de modification du son. Lorsque le véhicule est dans une condition de conduite en régime permanent, le contrôleur de modification du son active le contrôleur ANR et désactive le contrôleur ESE.*

L'invention a notamment pour but d'améliorer la situation.

Elle propose notamment à cet effet un dispositif de contrôle destiné à équiper un véhicule propre à être conduit par un conducteur pendant une phase de conduite manuelle et comprenant un habitacle équipé d'au moins un haut-parleur propre à diffuser des signaux sonores et un dispositif d'assistance propre à le conduire de façon totalement autonome pendant une phase de conduite autonome, le dispositif de contrôle comprenant : i) des moyens d'acquisition propres à être solidarisés audit véhicule et à enregistrer des premiers signaux sonores présents dans l'environnement extérieur dudit véhicule (VA), et ii) des moyens de contrôle propres, pendant une phase de conduite autonome, à générer des deuxièmes signaux sonores en opposition de phase avec lesdits premiers signaux sonores enregistrés, et à fournir audit haut-parleur ces deuxièmes signaux sonores déterminés afin que leur diffusion induise dans ledit habitacle une annulation au moins partielle desdits premiers signaux sonores, lesdits moyens de contrôle sont propres, au début d'une phase de conduite autonome, à augmenter progressivement une amplitude des deuxièmes signaux sonores déterminés jusqu'à une amplitude sensiblement égale à une amplitude des premiers signaux sonores enregistrés dans ledit environnement extérieur du véhicule, les moyens de contrôle sont propres à être informés par le dispositif d'assistance de la phase de conduite dans laquelle se trouve leur véhicule à l'instant considéré, soit via une connexion directe entre un calculateur, qui fait partie du dispositif de contrôle et qui comprend les moyens de contrôle et le dispositif d'assistance, soit indirectement via un autre calculateur et/ou un réseau de communication du véhicule.

Grâce à ce contrôle actif de l'isolation phonique pendant les phases de conduite autonome, les passagers du véhicule se retrouvent au calme du fait qu'ils ne sont plus gênés par les premiers signaux sonores.

Le dispositif de contrôle selon l'invention peut comporter d'autres caractéristiques qui peuvent être prises séparément ou en combinaison, et notamment :
- dans un premier mode de fonctionnement (ou réalisation), ses moyens de contrôle peuvent être propres, pendant une phase de transition entre une phase de conduite autonome et une phase de conduite manuelle, à cesser de générer des deuxièmes signaux sonores ;
- dans un second mode de fonctionnement (ou réalisation), ses moyens de contrôle peuvent être propres, pendant une phase de transition entre une phase de conduite autonome et une phase de conduite manuelle, à diminuer progressivement une amplitude des deuxièmes signaux sonores déterminés jusqu'à une amplitude nulle, afin que leur diffusion rende progressivement audible dans l'habitacle les premiers signaux sonores ;
   ➢ ses moyens de contrôle peuvent être propres à appliquer une progressivité de la diminution d'amplitude qui a été paramétrée par un usager du véhicule ;
   ➢ ses moyens de contrôle peuvent être propres, après avoir annulé l'amplitude des deuxièmes signaux sonores déterminés, à augmenter progressivement l'amplitude des premiers signaux sonores enregistrés jusqu'à une valeur prédéfinie, afin que ces premiers signaux sonores amplifiés soient diffusés par le haut-parleur dans l'habitacle ;
- ses moyens de contrôle peuvent être propres, pendant une phase de transition entre une phase de conduite autonome et une phase de conduite manuelle, à déclencher la diffusion par le haut-parleur d'au moins un signal d'alerte prédéfini dans l'habitacle ;
- ses moyens de contrôle peuvent être propres, pendant une phase de conduite autonome, à cesser de générer des deuxièmes signaux sonores en cas de réception d'une commande d'arrêt d'isolation phonique fournie par un passager du véhicule ;
- ses moyens de contrôle peuvent être propres à ne plus générer de deuxièmes signaux sonores en cas de réception d'une commande de désactivation d'isolation phonique fournie par un passager du véhicule.

L'invention propose également un véhicule, éventuellement de type automobile, propre à être conduit par un conducteur pendant une phase de conduite manuelle, et comprenant un habitacle équipé d'au moins un haut-parleur propre à diffuser des signaux sonores et un dispositif d'assistance propre à le conduire de façon totalement autonome pendant une phase de conduite autonome.

Ce véhicule se caractérise par le fait qu'il comprend un dispositif de contrôle du type de celui présenté ci-avant.

D'autres caractéristiques et avantages de l'invention apparaîtront à l'examen de la description détaillée ci-après, et des dessins annexés, sur lesquels :
- la figure 1 illustre schématiquement et fonctionnellement un exemple de véhicule comprenant un dispositif d'assistance pour la conduite autonome et un exemple de réalisation d'un dispositif de contrôle selon l'invention,
- la figure 2 illustre schématiquement au sein d'un diagramme les évolutions temporelles (t) des amplitudes (Asⱼ) d'un exemple de premiers signaux sonores (S1) enregistrés à l'extérieur d'un véhicule, de deuxièmes signaux sonores (S2) déterminés par un dispositif de contrôle selon l'invention à partir de ces premiers signaux sonores enregistrés (S1), et de troisièmes signaux sonores (S3) entendus dans l'habitacle de ce véhicule en présence des premiers (S1) et deuxième (S2) signaux sonores, et
- la figure 3 illustre schématiquement au sein d'un diagramme les évolutions temporelles (t) des amplitudes (Asⱼ, j = 1 à 3) d'un exemple de premiers signaux sonores (S1) enregistrés et de troisièmes signaux sonores (S3) entendus dans l'habitacle d'un véhicule, pendant une phase de conduite manuelle (pcm), une phase de conduite autonome (pca) et une phase de transition (pt).

L'invention a notamment pour but de proposer un dispositif de contrôle DC destiné à équiper un véhicule VA à conduite autonome afin de contrôler activement l'isolation phonique dans l'habitacle H de ce dernier (VA).

On entend ici par « véhicule à conduite autonome » un véhicule qui comprend un dispositif d'assistance DA chargé de le conduire sans qu'un passager n'agisse sur son volant, et pouvant être activé ou désactivé (au moins partiellement) afin de permettre à un conducteur de le conduire pendant une phase de conduite manuelle pcm. Par conséquent, un tel véhicule peut être au choix conduit par un conducteur pendant une phase de conduite manuelle pcm, de façon totalement autonome pendant une phase de conduite autonome pca (sous contrôle de son dispositif d'assistance DA), et de façon autonome puis manuelle pendant une phase de transition pt survenant entre une phase de conduite autonome pca et une phase de conduite manuelle pcm (passation de relais du dispositif d'assistance DA au conducteur).

Le dispositif d'assistance DA assure le contrôle du véhicule autonome VA en fonction, notamment, d'informations relatives à l'environnement extérieur du véhicule autonome VA et fournies au moins par des moyens d'analyse de l'environnement extérieur embarqués dans ce dernier (VA). Pour ce faire, le dispositif d'assistance DA détermine en permanence la trajectoire optimale du véhicule autonome VA dans le cadre d'une conduite automatisée, et, lors de chaque phase de conduite autonome pca, il contrôle l'angle du volant et la vitesse du véhicule autonome VA pour que ce dernier (VA) suive au mieux la trajectoire optimale déterminée.

Dans ce qui suit, on considère, à titre d'exemple non limitatif, que le véhicule autonome VA est de type automobile. Il s'agit par exemple d'une voiture. Mais l'invention n'est pas limitée à ce type de véhicule. Elle concerne en effet tout type de véhicule à conduite autonome, et donc non seulement les véhicules terrestres, mais également les véhicules maritimes (ou fluviaux), comme par exemple les taxis fluviaux, et les aéronefs.

Sur la figure 1 se trouve schématiquement et fonctionnellement représentée un véhicule autonome VA comprenant un habitacle H équipé d'au moins un haut-parleur HP (ici deux) propre à diffuser des signaux sonores, un dispositif d'assistance DA, chargé de le conduire sans qu'un conducteur n'agisse sur son volant, et un exemple de réalisation d'un dispositif de contrôle DC selon l'invention.

Comme illustré sur la figure 1, un dispositif de contrôle DC comprend au moins des moyens d'acquisition MA et des moyens de contrôle MC.

On notera que dans l'exemple de réalisation illustré non limitativement sur la figure 1, les moyens de contrôle MC font partie d'un calculateur C1, qui assure éventuellement au moins une autre fonction au sein du véhicule (autonome) VA, et qui est de préférence connecté au réseau de communication du véhicule VA (éventuellement de type multiplexé et permettant les échanges d'informations entre équipements électroniques embarqués). Alternativement, le dispositif de contrôle DC comprend son propre calculateur comportant ses moyens de contrôle MC et connecté à l'éventuel réseau de communication du véhicule VA. Par ailleurs, les moyens de contrôle MC peuvent être réalisés sous la forme de modules logiciels (ou « software ») ou bien d'une combinaison de circuits ou composants électroniques (ou « hardware ») et de modules logiciels.

Les moyens d'acquisition MA sont propres à être solidarisés au véhicule VA, à l'extérieur de son habitacle H. Ces moyens d'acquisition MA sont propres à enregistrer des premiers signaux sonores S1 présents dans l'environnement extérieur du véhicule VA. A cet effet, ils peuvent, par exemple, comprendre au moins un microphone. On notera qu'il est avantageux de prévoir au moins deux microphones, par exemple pour obtenir une image sonore « stéréophonique ». Dans ce dernier cas, on peut, par exemple, les installer respectivement sur deux côtés latéraux du véhicule et/ou un à l'avant du véhicule et un à l'arrière du véhicule. Par exemple, chaque microphone peut être installé dans un pare-chocs (ou bouclier) ou un rétroviseur extérieur.

L'enregistrement se fait par échantillonnage numérique.

Dès que des échantillons numériques de premiers signaux sonores S1 sont enregistrés, les moyens d'acquisition MA les transmettent « à la volée » (ou en temps réel) aux moyens de contrôle MC, éventuellement via le réseau de communication du véhicule VA.

Les moyens de contrôle MC sont propres, pendant une phase de conduite autonome pca, à générer des deuxièmes signaux sonores S2 en opposition de phase avec les premiers signaux sonores S1 enregistrés. Puis, ils fournissent à au moins un haut-parleur HP présent dans l'habitacle H du véhicule VA ces deuxièmes signaux sonores S2 déterminés afin que leur diffusion induise dans l'habitacle H une annulation au moins partielle des premiers signaux sonores S1 présents à l'extérieur et normalement audibles des passagers en l'absence de ces deuxièmes signaux sonores S2.

En d'autres termes, les moyens de contrôle MC construisent, pendant une phase de conduite autonome pca, des deuxièmes signaux sonores S2 dont la combinaison (ou superposition) avec les premiers signaux sonores S1 aboutit à des troisièmes signaux sonores S3 dont l'amplitude Ass est quasiment plate dans le temps (t) et voisine de zéro (0), comme illustré schématiquement dans l'exemple illustratif de la figure 2. Cet effet d'annulation au moins partielle des premiers signaux sonores S1 résulte du fait que les signaux sonores sont des ondes de pression, et donc la combinaison (ou superposition) de deux ondes de pression en parfaite opposition de phase et avec des amplitudes similaires induit des pressions opposées et donc qui s'annulent. Il est en effet rappelé que lorsque deux ondes sont en opposition de phase, le maximum de l'une coïncide temporellement avec le minimum de l'autre et réciproquement, si bien que ces deux ondes s'annulent mutuellement. Ce mécanisme ondulatoire, permettant une isolation phonique dans l'habitacle H vis-à-vis de l'environnement extérieur au véhicule VA, est illustré sur la figure 2.

Ainsi, pendant les phases de conduite autonome pca, les passagers du véhicule VA se retrouvent au calme du fait qu'ils ne sont plus gênés par les premiers signaux sonores S1, ce qui leur permet de profiter de la totalité des avantages qu'elles confèrent.

On notera que les moyens de contrôle MC peuvent être propres, au début d'une phase de conduite autonome pca à augmenter progressivement l'amplitude des deuxièmes signaux sonores S2 déterminés jusqu'à une amplitude A_{S2} sensiblement égale à l'amplitude A_{S1} des premiers signaux sonores S1 enregistrés dans l'environnement extérieur du véhicule VA. Cela permet d'introduire progressivement le calme dans l'habitacle H, plutôt que d'imposer ce calme subitement (lorsque l'amplitude A_{S2} des deuxièmes signaux sonores S2 déterminés est immédiatement sensiblement égale à l'amplitude A_{S1} des premiers signaux sonores S1 enregistrés, ce qui est une alternative possible).

Cette situation d'établissement d'un calme progressif est illustrée dans la partie centrale du diagramme de la figure 3. On constate en effet que les troisièmes signaux sonores S3, résultant de la superposition des premiers S1 et deuxièmes S2 signaux sonores, ont une forme d'onde sensiblement identique à celle des premiers signaux sonores S1 enregistrés, tout en ayant une amplitude Ass qui diminue progressivement jusqu'à une valeur proche de zéro.

On notera que les moyens de contrôle MC peuvent être propres à appliquer une progressivité de l'augmentation d'amplitude A_{S2} (des deuxièmes signaux sonores S2) qui a été préalablement paramétrée par un usager du véhicule VA. La progressivité peut, par exemple, être paramétrée sur le plan de la durée pour tendre vers une amplitude A_{S2} maximale (et donc vers une amplitude Ass minimale) et/ou le profil de l'augmentation (par exemple linéaire ou en xⁿ (avec n ≥ 2) ou exponentiel).

On notera également que les moyens de contrôle MC peuvent être informés par le dispositif d'assistance DA de la phase de conduite dans laquelle se trouve leur véhicule VA à l'instant considéré (pca, pt ou pcm), soit via une connexion directe entre le calculateur C1 et le dispositif d'assistance DA, soit indirectement via un autre calculateur et/ou l'éventuel réseau de communication du véhicule VA.

Au moins deux modes de fonctionnement peuvent être envisagés lors des phases de transition pt entre une phase de conduite autonome pca et une phase de conduite manuelle pcm.

Dans un premier mode de fonctionnement, les moyens de contrôle MC peuvent être propres, pendant une phase de transition pt entre une phase de conduite autonome pca et une phase de conduite manuelle pcm, à cesser de générer des deuxièmes signaux sonores S2.

En d'autres termes, dans ce premier mode de fonctionnement, dès que les moyens de contrôle MC sont informés du début d'une telle phase de transition pt, ils arrêtent immédiatement de générer (et donc de déterminer) des deuxièmes signaux sonores S2, afin que les passagers du véhicule VA entendent normalement et immédiatement les premiers signaux sonores S1 présents dans l'environnement extérieur du véhicule VA. Le conducteur est donc immédiatement réintégré dans l'environnement routier (qui peut avoir complètement changé par rapport à celui qui régnait au début de la phase de conduite autonome pca qui vient de se terminer), dès le début de la phase de transition pt.

Dans un second mode de fonctionnement, les moyens de contrôle MC peuvent être propres, pendant une phase de transition pt entre une phase de conduite autonome pca et une phase de conduite manuelle pcm, à diminuer progressivement l'amplitude des deuxièmes signaux sonores S2 déterminés jusqu'à une amplitude nulle, afin que leur diffusion rende progressivement audible dans l'habitacle H les premiers signaux sonores S1 présents dans l'environnement extérieur du véhicule VA. Le conducteur est donc progressivement réintégré dans l'environnement routier (qui peut avoir complètement changé par rapport à celui qui régnait au début de la phase de conduite autonome pca qui vient de se terminer), pendant la phase de transition pt afin qu'il puisse gérer au mieux la reprise du contrôle de son véhicule VA sans être surpris par des évènements de la route.

Cette situation est illustrée dans la partie droite du diagramme de la figure 3. On constate en effet que les troisièmes signaux sonores S3, résultant de la superposition des premiers S1 et deuxièmes S2 signaux sonores, ont une forme d'onde sensiblement identique à celle des premiers signaux sonores S1 tout en ayant une amplitude Ass qui augmente progressivement jusqu'à atteindre une amplitude légèrement inférieure à celle des premiers signaux sonores S1 (puisque S3 est mesuré dans l'habitacle H alors que S1 est mesuré à l'extérieur de l'habitacle H).

On notera que les moyens de contrôle MC peuvent être propres à appliquer une progressivité de la diminution d'amplitude A_{S2} (des deuxièmes signaux sonores S2) qui a été préalablement paramétrée par un usager du véhicule VA. La progressivité peut, par exemple, être paramétrée sur le plan de la durée pour tendre vers une amplitude A_{S2} minimale (et donc vers une amplitude Ass maximale) et/ou le profil de la diminution (par exemple linéaire ou en xⁿ (avec n ≥ 2) ou exponentiel). Il ne s'agit ici que d'un exemple non limitatif de mise en oeuvre, car de nombreuses autres possibilités de paramétrage peuvent être envisagées.

On notera également que les moyens de contrôle MC sont propres, pendant une phase de conduite manuelle pcm, à ne pas générer des deuxièmes signaux sonores S2, afin que le conducteur entende normalement les premiers signaux sonores S1 présents dans l'environnement extérieur du véhicule VA. Cette situation de non intervention est illustrée dans la partie gauche du diagramme de la figure 3. On constate en effet que les troisièmes signaux sonores S3 entendus par les passagers du véhicule VA résultent uniquement des premiers signaux sonores S1 présents dans l'environnement extérieur du véhicule VA. Leur forme d'onde est identique à celle des premiers signaux sonores S1, tandis que leur amplitude Ass est légèrement inférieure à l'amplitude A_{S1} des premiers signaux sonores S1 extérieurs du fait de l'isolation phonique passive de l'habitacle H conférée par sa construction. Pour l'isolation phonique lors d'une phase de conduite manuelle, on peut envisager d'utiliser un seuil à ne pas dépasser.

On notera également que les moyens de contrôle MC peuvent être propres, après avoir annulé l'amplitude A_{S2} des deuxièmes signaux sonores S2 déterminés, à augmenter progressivement l'amplitude des premiers signaux sonores S1 enregistrés jusqu'à une valeur prédéfinie, afin de générer des premiers signaux sonores amplifiés qui sont diffusés par le (chaque) haut-parleur HP dans l'habitacle H. En d'autres termes, les moyens de contrôle MC vont faire diffuser dans l'habitacle H des premiers signaux sonores S1' dont la forme d'onde est identique à celle des premiers signaux sonores S1 enregistrés dans l'environnement extérieur du véhicule VA, afin de renforcer l'amplitude des premiers signaux sonores S1 entendus dans l'habitacle H. Le conducteur se trouve alors, en quelque sorte, immergé très temporairement dans l'environnement routier quasiment comme s'il était à l'extérieur de son véhicule VA, afin de lui permettre de prendre encore plus conscience de ce dernier.

On notera également que les moyens de contrôle MC peuvent être propres, pendant une phase de transition pt entre une phase de conduite autonome pca et une phase de conduite manuelle pcm, à déclencher la diffusion par le (chaque) haut-parleur HP d'au moins un signal d'alerte prédéfini dans l'habitacle H. Ce signal d'alerte est destiné à alerter le conducteur du fait que le dispositif d'assistance DA va lui redonner le contrôle du véhicule VA et de l'existence éventuelle d'un danger détecté dans l'environnement extérieur (comme par exemple un dépassement en cours par un autre véhicule ou la présence d'un cycliste ou d'un piéton à proximité immédiate). Il peut s'agir d'une mélodie (ou d'un signal sonore) dédié(e) ou d'un message vocal synthétisé (par exemple rappelant au conducteur les actions qu'il doit effectuer et/ou un danger détecté).

On notera également que les moyens de contrôle MC peuvent être propres, pendant une phase de conduite autonome pca, à cesser de générer (et donc de déterminer) des deuxièmes signaux sonores S2 en cas de réception d'une commande d'arrêt d'isolation phonique active fournie par un passager du véhicule VA, via une interface homme/machine. Cette option est destinée à demander au dispositif de contrôle DC de cesser temporairement d'annuler les premiers signaux sonores S1 pour la phase de conduite autonome pca en cours. La fourniture de la commande peut se faire par sélection d'une option dans un menu affiché sur un écran du véhicule VA (par exemple faisant partie du combiné central) ou par appui sur un organe de commande ou encore par la prononciation d'une expression dédiée (comme par exemple « arrêt isolation phonique »).

On notera également que les moyens de contrôle MC peuvent être propres à ne plus générer (et donc ne plus déterminer) de deuxièmes signaux sonores S2 en cas de réception d'une commande de désactivation d'isolation phonique active fournie par un passager du véhicule VA. Cette option est destinée à demander au dispositif de contrôle DC de cesser durablement de contrôler activement les premiers signaux sonores S1 quelle que soit la phase de conduite considérée. La fourniture de la commande peut se faire par sélection d'une option dans un menu affiché sur un écran du véhicule VA (par exemple faisant partie du combiné central) ou par appui sur un organe de commande ou encore par la prononciation d'une expression dédiée (comme par exemple « désactivation isolation phonique »).

## Revendications

1. Dispositif de contrôle (DC) pour un véhicule (VA) propre à être conduit par un conducteur pendant une phase de conduite manuelle et comprenant un habitacle (H) équipé d'au moins un haut-parleur (HP) propre à diffuser des signaux sonores et un dispositif d'assistance (DA) propre à le conduire de façon totalement autonome pendant une phase de conduite autonome, le dispositif de contrôle comprenant :
i) des moyens d'acquisition (MA) propres à être solidarisés audit véhicule (VA) et à enregistrer des premiers signaux sonores présents dans l'environnement extérieur dudit véhicule (VA), et ii) des moyens de contrôle (MC) propres, pendant une phase de conduite autonome, à générer des deuxièmes signaux sonores en opposition de phase avec lesdits premiers signaux sonores enregistrés, et à fournir audit haut-parleur (HP) ces deuxièmes signaux sonores déterminés afin que leur diffusion induise dans ledit habitacle (H) une annulation au moins partielle desdits premiers signaux sonores,
**caractérisé en ce que** lesdits moyens de contrôle (MC) sont propres, au début d'une phase de conduite autonome, à augmenter progressivement une amplitude des deuxièmes signaux sonores déterminés jusqu'à une amplitude sensiblement égale à une amplitude des premiers signaux sonores enregistrés dans ledit environnement extérieur du véhicule (VA),
les moyens de contrôle (MC) sont propres à être informés par le dispositif d'assistance (DA) de la phase de conduite dans laquelle se trouve leur véhicule (VA) à l'instant considéré (pca, pt ou pcm), soit via une connexion directe entre un calculateur (C1), qui fait partie du dispositif de contrôle (DC) et qui comprend les moyens de contrôle (MC) et le dispositif d'assistance (DA), soit indirectement via un autre calculateur et/ou un réseau de communication du véhicule (VA).

2. Dispositif selon la revendication 1, **caractérisé en ce que** lesdits moyens de contrôle (MC) sont propres, pendant une phase de transition entre une phase de conduite autonome et une phase de conduite manuelle, à cesser de générer des deuxièmes signaux sonores.

3. Dispositif selon la revendication 1, **caractérisé en ce que** lesdits moyens de contrôle (MC) sont propres, pendant une phase de transition entre une phase de conduite autonome et une phase de conduite manuelle, à diminuer progressivement une amplitude des deuxièmes signaux sonores déterminés jusqu'à une amplitude nulle, afin que leur diffusion rende progressivement audible dans ledit habitacle (H) lesdits premiers signaux sonores.

4. Dispositif selon la revendication 3, **caractérisé en ce que** lesdits moyens de contrôle (MC) sont propres à appliquer une progressivité de la diminution d'amplitude paramétrée par un usager dudit véhicule (VA).

5. Dispositif selon l'une des revendications 3 et 4, **caractérisé en ce que** lesdits moyens de contrôle (MC) sont propres, après avoir annulé ladite amplitude des deuxièmes signaux sonores déterminés, à augmenter progressivement l'amplitude desdits premiers signaux sonores enregistrés jusqu'à une valeur prédéfinie, afin que ces premiers signaux sonores amplifiés soient diffusés par ledit haut-parleur (HP) dans ledit habitacle (H).

6. Dispositif selon l'une des revendications 1 à 5, **caractérisé en ce que** lesdits moyens de contrôle (MC) sont propres, pendant une phase de transition entre une phase de conduite autonome et une phase de conduite manuelle, à déclencher la diffusion par ledit haut-parleur (HP) d'au moins un signal d'alerte prédéfini dans ledit habitacle (H).

7. Dispositif selon l'une des revendications 1 à 6, **caractérisé en ce que** lesdits moyens de contrôle (MC) sont propres, pendant une phase de conduite autonome, à cesser de générer des deuxièmes signaux sonores en cas de réception d'une commande d'arrêt d'isolation phonique fournie par un passager dudit véhicule (VA).

8. Dispositif selon l'une des revendications 1 à 7, **caractérisé en ce que** lesdits moyens de contrôle (MC) sont propres à ne plus générer de deuxièmes signaux sonores en cas de réception d'une commande de désactivation d'isolation phonique fournie par un passager dudit véhicule (VA).

9. Véhicule (VA) propre à être conduit par un conducteur pendant une phase de conduite manuelle et comprenant un habitacle (H) équipé d'au moins un haut-parleur (HP) propre à diffuser des signaux sonores et un dispositif d'assistance (DA) propre à le conduire de façon totalement autonome pendant une phase de conduite autonome, **caractérisé en ce qu'**il comprend en outre un dispositif de contrôle (DC) selon l'une des revendications précédentes.

## Patentansprüche

1. Steuergerät (DC) für ein Fahrzeug (VA), das von einem Fahrer während einer manuellen Fahrphase gelenkt werden kann und einen Fahrgastraum (H) umfasst, der mit mindestens einem Lautsprecher (HP) ausgestattet ist, der Tonsignale und eine Unterstützung abgeben kann Gerät (DA), das in der Lage ist, es während einer autonomen Fahrphase völlig autonom zu fahren, wobei das Steuergerät Folgendes umfasst: i) Erfassungsmittel (MA), die am Fahrzeug (VA) befestigt werden können und erste in der Außenumgebung des Fahrzeugs vorhandene Schallsignale aufzeichnen können das Fahrzeug (VA) und ii) Steuermittel (MC), die in der Lage sind, während einer autonomen Fahrphase zweite Tonsignale in Gegenphase zu den ersten aufgezeichneten Tonsignalen zu erzeugen und den Lautsprecher (HP) mit diesen zweiten bestimmten Tonsignalen zu versorgen so dass ihre Ausstrahlung im Fahrgastraum (H) eine zumindest teilweise Löschung der ersten Tonsignale bewirkt,
**dadurch gekennzeichnet, dass** die Steuermittel (MC) dazu geeignet sind, zu Beginn einer Phase des autonomen Fahrens eine Amplitude der zweiten ermittelten Schallsignale schrittweise bis zu einer Amplitude zu erhöhen, die im Wesentlichen gleich einer Amplitude der ersten Schallsignale ist, die in dem externen Gerät aufgezeichnet wurden Umgebung des Fahrzeugs (VA),
die Steuermittel (MC) dazu geeignet sind, von der Assistenzeinrichtung (DA) entweder über eine direkte Verbindung zwi- schen , informiert zu werden, in welcher Fahrphase sich ihr Fahrzeug (VA) gerade befindet (pca, pt oder pcm). einen Computer (C1), der Teil des Steuergeräts (DC) ist und das Steuermittel (MC) und das Assistenzgerät (DA) umfasst, entweder indirekt über einen anderen Computer und/oder ein Fahrzeugkommunikationsnetzwerk (VA).

2. Vorrichtung nach Anspruch 1, **dadurch gekennzeichnet, dass** die Steuermittel (MC) in der Lage sind, während einer Übergangsphase zwischen einer autonomen Fahrphase und einer manuellen Fahrphase die Erzeugung zweiter Tonsignale einzustellen.

3. Vorrichtung nach Anspruch 1, **dadurch gekennzeichnet, dass** die Steuermittel (MC) in der Lage sind, während einer Übergangsphase zwischen einer autonomen Fahrphase und einer manuellen Fahrphase eine Amplitude der zweiten ermittelten Schallsignale schrittweise bis auf die Amplitude Null zu reduzieren , so dass ihre Verbreitung die ersten Tonsignale allmählich im Fahrgastraum (H) hörbar macht.

4. Vorrichtung nach Anspruch 3, **dadurch gekennzeichnet, dass** die Steuermittel (MC) geeignet sind, eine vom Benutzer des Fahrzeugs (VA) eingestellte Progressivität der Amplitudenabnahme anzuwenden.

5. Vorrichtung nach einem der Ansprüche 3 und 4, **dadurch gekennzeichnet, dass** die Steuermittel (MC) dazu geeignet sind, nach der Löschung der Amplitude der zweiten ermittelten Tonsignale die Amplitude der ersten aufgezeichneten Tonsignale schrittweise zu erhöhen, bis 'to' erreicht ist einen vordefinierten Wert, so dass diese ersten verstärkten Tonsignale über den Lautsprecher (HP) im Fahrgastraum (H) ausgestrahlt werden.

6. Vorrichtung nach einem der Ansprüche 1 bis 5, **dadurch gekennzeichnet, dass** die Steuermittel (MC) in der Lage sind, während einer Übergangsphase zwischen einer autonomen Fahrphase und einer manuellen Fahrphase die Verbreitung durch den Lautsprecher (HP) auszulösen mindestens ein vordefiniertes Alarmsignal im Fahrgastraum (H).

7. Vorrichtung nach einem der Ansprüche 1 bis 6, **dadurch gekennzeichnet, dass** die Steuermittel (MC) in der Lage sind, während einer Phase des autonomen Fahrens die Erzeugung zweiter Tonsignale einzustellen, wenn ein Befehl zur Stopp-Schalldämmung empfangen wird, der durch bereitgestellt wird ein Passagier dieses Fahrzeugs (VA).

8. Vorrichtung nach einem der Ansprüche 1 bis 7, **dadurch gekennzeichnet, dass** die Steuermittel (MC) dazu ausgelegt sind, bei Empfang eines von einem Passagier des Fahrzeugs (VA) gelieferten Befehls zur Deaktivierung der Schalldämmung keine zweiten Tonsignale mehr zu erzeugen ).

9. Fahrzeug (VA), das von einem Fahrer während einer manuellen Fahrphase gefahren werden kann und einen Fahrgastraum (H) umfasst, der mit mindestens einem Lautsprecher (HP), der Tonsignale aussenden kann, und einem fahrfähigen Assistenzgerät (DA) ausgestattet ist es während einer autonomen Fahrphase völlig autonom fährt, **dadurch gekennzeichnet, dass** es weiterhin ein Steuergerät (DC) nach einem der vorhergehenden Ansprüche umfasst.

## Claims

1. Control device (DC) for a vehicle (VA) capable of being driven by a driver during a manual driving phase and comprising a passenger compartment (H) equipped with at least one loudspeaker (HP) capable of broadcasting sound signals and an assistance device (DA) capable of driving it completely autonomously during an autonomous driving phase, the control device comprising : i) acquisition means (MA) capable of being secured to said vehicle (VA) and recording first sound signals present in the external environment of said vehicle (VA), and ii) control means (MC) capable, during an autonomous driving phase, of generating second sound signals in phase opposition with said first recorded sound signals, and supplying said loudspeaker (HP) with these second determined sound signals so that their broadcast induces in said passenger compartment (H) at least partial cancellation of said first sound signals ,
**characterized in that** said control means (MC) are suitable, at the start of an autonomous driving phase, for gradually increasing an amplitude of the second determined sound signals up to an amplitude substantially equal to an amplitude of the first sound signals recorded in said exterior environment of the vehicle (VA) ,
the control means (MC) are suitable for being informed by the assistance device (DA) of the driving phase in which their vehicle (VA) is located at the moment in question ( pca , pt or pcm ) , either via a direct connection between a computer (C1), which is part of the control device (DC) and which includes the control means (MC) and the assistance device (DA), either indirectly via another computer and/or a vehicle communication network (VA).

2. Device according to Claim 1, **characterized in that** the said control means (MC) are capable, during a transition phase between an autonomous driving phase and a manual driving phase, of ceasing to generate second sound signals.

3. Device according to Claim 1, **characterized in that** the said control means (MC) are capable, during a transition phase between an autonomous driving phase and a manual driving phase, of gradually reducing an amplitude of the second determined sound signals until at zero amplitude, so that their diffusion gradually makes said first sound signals audible in said passenger compartment (H).

4. Device according to Claim 3, **characterized in that** the said control means (MC) are suitable for applying a progressiveness of the decrease in amplitude parameterized by a user of the said vehicle (VA).

5. Device according to one of Claims 3 and 4, **characterized in that** the said control means (MC) are capable, after having canceled the said amplitude of the second determined sound signals, of gradually increasing the amplitude of the said first sound signals recorded until a predefined value, so that these first amplified sound signals are broadcast by said loudspeaker (HP) in said passenger compartment (H).

6. Device according to one of Claims 1 to 5, **characterized in that** the said control means (MC) are capable, during a transition phase between an autonomous driving phase and a manual driving phase, of triggering the diffusion via the said top -speaker (HP) of at least one predefined alert signal in said passenger compartment (H).

7. Device according to one of Claims 1 to 6, **characterized in that** the said control means (MC) are capable, during an autonomous driving phase, of ceasing to generate second sound signals in the event of reception of a command from sound insulation stop provided by a passenger of said vehicle (VA).

8. Device according to one of Claims 1 to 7, **characterized in that** the said control means (MC) are suitable for no longer generating second sound signals in the event of reception of a sound insulation deactivation command supplied by a passenger. of said vehicle (VA).

9. Vehicle (VA) able to be driven by a driver during a manual driving phase and comprising a passenger compartment (H) equipped with at least one loudspeaker (HP) able to broadcast sound signals and an assistance device (DA) capable of driving it completely autonomously during an autonomous driving phase, **characterized in that** it further comprises a control device (DC) according to one of the preceding claims.
